# EUROPÄISCHE PATENTSCHRIFT

(11) **EP 1 126 938 B1**
(45) Veröffentlichungstag und Bekanntmachung des Hinweises auf die Patenterteilung: **19.06.2002**
(21) Anmeldenummer: 99950429.3
(22) Anmeldetag: 04.11.1999
(51) Int. Cl.: B21D 39/02, B21D 19/04

(54) **BÖRDEL- UND/ODER FALZSCHLIESSMASCHINE SOWIE BETRIEBSVERFAHREN**
BORDERING AND/OR CREASE-CLOSING MACHINE AND METHOD FOR OPERATING THE SAME
MACHINE A BORDER ET/OU A FERMER DES PLIS ET SON MODE DE FONCTIONNEMENT

(30) Priorität: 06.11.1998 EP 98811110
(43) Veröffentlichungstag der Anmeldung: 29.08.2001
(73) Patentinhaber: Spiro S.A., 1701 Fribourg (CH)
(72) Erfinder: BINGGELI, Rudolf, CH-5610 Wohlen (CH); NIKOLIC, Slavko, CH-3150 Schwarzenburg (CH)
(74) Vertreter: Frauenknecht, Alois J.
(86) Internationale Anmeldenummer: CH9900520
(87) Internationale Veröffentlichungsnummer: WO0027557

(56) Entgegenhaltungen:
- GB-A- 2 270 021
- US-A- 3 490 137

## Beschreibung

Die vorliegende Erfindung bezieht sich auf eine Maschine nach dem Oberbegriff des Anspruchs 1 und auf Verfahren zum Bördeln und Falzschliessen nach Anspruch 11 und 12.

Eine Falzschliessmaschine ist u.a. aus der EP -A- 0 104 145 bekannt und hat sich in praxi zum Schliessen üblicher Falze für Falzverbindungen in Rohrbogensegmenten, insbesondere in der Lüftungsbranche, bewährt. Dabei werden über ein in einem Schliessradschlitten geführtes Schliessrad, welche beide über einer Abstützfläche für die Rohrenden angeordnet sind, die Falze geschlossen. Das mitdrehende Schliessrad besitzt eine schiefwinklige Arbeitsfläche; der Schliessradschlitten ist dabei ebenfalls schiefwinklig zur Abstützfläche angeordnet.

Aufgrund der resultierenden geometrischen Verhältnisse lassen sich mit der bekannten Einrichtung nur einfache Falzverbindungen herstellen. Kompliziertere Falze, wie sie zum sicheren Klemmen von Dichtungen nötig sind, lassen sich nur unter Schwierigkeiten fabrizieren und/oder bedürfen einer Nachbearbeitung. Die einer Falzbildung vorausgehende, notwendige Bördelung wurde jeweils auf einer separaten Maschine oder Arbeitsstation erstellt.

Es ist daher Aufgabe der vorliegenden Erfindung eine Falzschliessmaschine zu schaffen, welche diese Nachteile nicht aufweist und dem Konstrukteur von Dichtverbindungen eine optimale Gestaltung hochwertiger Dichtungen in zahlreichen Varianten ermöglicht, ohne dass diese in ihrer Form und ihren Abmessungen aus fertigungstechnischen Gründen Einschränkungen unterliegen. Es sollen damit insbesondere in der Lüftungstechnik auf rationelle und sichere Art verbesserte Rohrverbindungen herstellbar sein, die deren Einsatz in höheren Lüftungs- bzw. Dichtungsklassen erlauben.

Zudem soll die Bördelung auf der selben Maschine und gleichen Arbeitsstation ausführbar sein. Auch sollen vorfabrizierte Normteile, wie Verbindungs-Ringe und Muffen weiterverarbeitet werden können.

Die zu schaffende Maschine und das entsprechende Falz-Schliessverfahren sollen effizient sein und eine gefahrlose Bedienung auch durch ungeschultes Personal erlauben.

Diese Aufgabe wird durch die Merkmale des Anspruchs 1 gelöst.

Die Anordnung von Schliessrad und Schliessradschlitten unterhalb der Abstützfläche, welche dem Maschinentisch entspricht, erlaubt eine gefahrlose Herstellung nahezu beliebiger Bördelungen und Falze.

In nachfolgenden abhängigen Ansprüchen sind vorteilhafte Weiterbildungen des Erfindungsgegenstands beschrieben.

Ein mit einer Schwenkachse versehener Schliessradschlitten kann optimal auf die Blechqualität eingestellt werden und verhindert unzulässige Abnutzungen am zu bearbeitenden Material und am Schliessrad.

Ein fest eingestellter Winkel des Schliessradschlittens von 8° bis 12° ist besonders geeignet für den Einbau von Dichtungen in die Falze; während ein solcher von 20° bis 30° hauptsächlich für End-Falze, ohne Dichtungen Verwendung findet.

Ein Schliessrad mit einer grossflächig an der Bördelung angreifenden Arbeitsfläche erfordert nur minimale Kräfte und bewirkt einen nur geringen Verschleiss.

Eine tellerförmig abgekröpfte Ausbildung der Seitenflächen des Schliessrades ergibt überraschender Weise eine nochmals stark verbesserte, formschlüssige Klemmung auch von dicken und nachgiebigen Dichtungen.

Eine besonders präzise und sichere Führung eines Rohrstumpfes oder eines Rings ist durch eine umlaufende Sicke gewährleistet, welche durch zwei einander gegenüberliegende, konkave bzw. konvexe Rollen erzeugt wird.

Sehr platzsparend sind Kardan-Antriebe; sie erlauben im verbleibenden Raum die problemlose Unterbringung des Schliessradschlittens.

Durch die Anordnung mehrerer Stützrollen erhöht sich die Sicherheit, ebenfalls wird die durch die resultierende Parallelführung die Qualität der Falze verbessert.

Rotationsfähige Niederhalter erlauben die sichere Bearbeitung von Ringen, auch wenn diese keine umlaufende Sicke aufweisen oder diese erst nachträglich geprägt werden soll.

Besonders günstig ist die Ausführung der Maschine mit Formrollen, welche auf einfachste Weise eine Bördelung erlauben, ohne dass das Werkstück umgespannt oder auf eine andere Arbeitsstation verbracht werden muss.

Hydraulische Antriebe sind aufgrund ihrer relativ kleinen Abmessungen und den damit erzielbaren hohen Drehmomenten ausserordentlich geeignet.

Verfahrensgemäss werden Ringe durch mitdrehende Niederhalter auf der Abstützfläche der Maschine aufgespannt, anschliessend wird durch die Formrollen eine flanschartige Bördelung erstellt, welche nach dem Einlegen eine Dichtungsbandes umgelegt und geschlossen wird.

Grössere Rohrsegmente, Bogensegmente und Verbindungs-Ringe mit Anschlag-Sicken werden vorteilhafterweise an dieser Sicke geführt bzw. diese wird zuerst erzeugt. Am einfachsten gelingt deren Einprägen mittels einer konkaven Sickenund Zustellrolle und einer dagegen wirkenden konvexen Stützrolle.

Eine präzise Führung des Werkstücks ist durch die während der Bearbeitung im Eingriff stehende Sicken- und Zustellrolle gewährleistet, welche zusammen mit der gegenüberliegenden konvexen Formrolle ein Verschieben verhindert.

Während des Schliessvorganges am Rohrkragen empfiehlt es sich je nach Art der Dichtung diese manuell oder bevorzugt durch hydraulisch betätigte Finger oder Rollen niederzuhalten.

Anhand von Zeichnungen wird nachfolgend der Erfindungsgegenstand beispielhaft dargestellt.

Es zeigen:
- Fig. 1: eine ausschnittweise Perspektiv-Darstellung einer Bördel- und Falzschliessmaschine in ihrer Funktion an einem Rohrstumpf,
- Fig. 1a: eine Perspektiv-Darstellung der Falzschliessmaschine in ihrer Funktion an einem Blechring,
- Fig. 2: eine Teilschnittdarstellung der Rollen und Räder aus Fig. 1, mit ihren Lagerstellen und dem Schliessradschlitten,
- Fig. 3: eine vereinfachte Darstellung des Maschinenständers der Falzschliessmaschine mit den darin enthaltenen Komponenten, in einer Ansicht von vorne,
- Fig. 4: eine vereinfachte Darstellung des Maschinenständers in Fig. 3 in einer Ansicht von oben (Draufsicht),
- Fig. 5: eine Ausschnittvergrösserung der Darstellung Fig. 4, mit zusätzlichen Einzelheiten,
- Fig. 6: eine Teilschnittdarstellung des Schliessrades mit seinem Schlitten in einer Arbeitsstellung,
- Fig. 7: eine Teilschnittdarstellung des Schliessrades mit seinem Schlitten in einer weiteren Arbeitsstellung,
- Fig. 8: eine Teilschnittdarstellung des Schliessrades mit seinem Schlitten in einer dritten Arbeitsstellung,
- Fig. 9a: das Schliessrad in Draufsicht,
- Fig. 9b: das Schliessrad in Schnittdarstellung,
- Fig. 9c: die Winkelverhältnisse am Schliessrad,
- Fig. 10: eine Schnittdarstellung einer Rohrverbindung mit angedeuteter Dichtung,
- Fig. 11: eine weitere Schnittdarstellung einer Rohrverbindung mit Dichtung, mit gegenüber Fig. 10 geänderter Falzform,
- Fig. 12: eine dritte Schnittdarstellung einer Rohrverbindung mit Dichtung, mit gegenüber Fig. 11 geänderter Falzform,
- Fig. 13: eine vierte Schnittdarstellung einer Rohrverbindung mit Dichtung, mit gegenüber Fig. 10 geänderter Falzform.
- Fig. 14a und Fig. 14b: zeigen ein bevorzugtes Schliessrad für eine starke Klemmung von Dichtungen und
- Fig. 15: das bevorzugte Schliessrad im Einsatz, dargestellt in seinen beiden Endpositionen.

Die ausschnittweise Perspektiv-Darstellung einer Bördel-und Falzschliessmaschine, Fig. 1, zeigt die Bearbeitung eines Rohrstumpfes 100. Dabei befindet sich der Rohrstumpf 100 mit seinem Rohrkragen 102 - einer Bördelung - über der Abstützfläche 3 des Maschinentisches senkrecht ausgerichtet, was durch das Lot L charakterisiert ist.

Im Rohrstumpf 100 wurde im gezeichneten Arbeitsgang zuerst eine umlaufende Sicke 101 eingeprägt, durch eine konkave Sicken- und Zustellrolle 1, welche angetrieben ist und das Rohrstück 100 gegen eine im Innern befindliche, gestrichelt dargestellte, konvex ausgestaltete Stützrolle 2 presst.

Anschliessend wurde die Bördelung 102 durch die ebenfalls gestrichelt gezeichneten Rollen 4 und 5 erstellt, wobei die Sicken- und Zustellrolle 1 die Parallelführung gewährleistete.

Nach dem Einlegen einer hier nicht dargestellten Dichtung, im Bereich 103, fährt von unten ein Schliessrad 6 über die rotierende Bördelung 102 und schliesst diese, unter Bildung eines Falzes.

Zur Führung des Rohrstumpfes 100 dienen verstellbare, rotationsfähige Führungs- und Anpressrollen 7. Diese sind auf einer abgewinkelten Spannschiene 8 gelagert und lassen sich mittels eines Spannhebels 9 und einer Verstrebung 10 ausrichten und fixieren.

Während in Fig. 1 das zu bearbeitende Werkstück ein längerer Rohrstumpf 100 oder ein Rohrbogen ist, wird in Fig. 1a ein Ring 98, bearbeitet.

Auf der selben Abstützfläche 3 des Maschinentisches werden für Ringe geeigneten Führungs- und Anpressrollen 7' montiert, vorzugsweise sind zwei fest montiert und zwei weitere verschieblich auf Spannschienen 8 und über Spannhebel 9 fixiert sowie durch Verstrebungen 10 seitlich gehalten.

In einer weiteren hier nicht gezeichneten Variante sind die einstellbaren Führungs- und Anpressrollen 7, bzw. 7' über ihre Spannschienen mit dem später beschriebenen Formrollen-Schlitten 51, Fig. 4, Fig.5, verbunden, was der erleichterten Handhabung beim Einlegen und Herausnehmen des Werkstücks dient.

Wie aus der Fig. 1a zu entnehmen ist, können vorfabrizierte Ringe 98 verwendet werden, die bereits einen Ringfalz 99 aufweisen und einen Rohrkragen 102 besitzen.

Auch kann eine ringförmige Sicke 101 bereits vorhanden sein, welche wie üblich als Anschlag-Sicke bei Rohrverbindungen dient.

Aus Fig. 2 lassen sich die einzelnen Rollen und dieAntriebe der Anordnungen nach Fig. 1 und Fig. 1a in ihrer Funktion näher betrachten.

Ersichtlich ist, wie am Rohrstück 100 durch die partiell konkave Formrolle 5 und die dagegen wirkende partiell konvexe Formrolle 4 die Form 103 für ein formschlüssiges Klemmen der Dichtung gebildet wird.- Dabei übernimmt die Sicken- und Zustellrolle 1 wiederum die Parallelführung des Rohrstücks 100 an seiner Sicke 101, Fig. 1, und verhindert ein Verschieben oder Abheben des Werkstücks.

Diese Sicken- und Zustellrolle 1 sitzt auf einer entsprechenden Nabe 14, mit einer Antriebswelle 15, die ihrerseits in einem vorderen und einem hinteren Rollenlager 11a bzw. 11b, einer Sickenrollen-Lagerung 11 geführt ist.

Die Sickenrollen-Lagerung 11 ist Bestandteil eines Sickenrollen-Schlittens 47, der mit Kugelbüchsen 48 versehen, auf einer vorderen und einer hinteren Führungswelle 45 gelagert und parallel geführt ist. Vgl. Fig. 4 und 5.

Analog ist ein Formrollen-Schlitten 51 ausgestaltet, wobei hier eine Formrollen-Lagerung 12 mit Rollenlagern 12a und 12b ausgerüstet ist und auf einer Antriebswelle 16 die Formrolle 4 trägt.

Die Stützrolle 2 und die Formrolle 5 sitzen auf einer gemeinsamen Antriebswelle 17, mit Rollenlagern 13a, 13b, in einer Formrollen-Lagerung 13, welche ebenfalls auf Führungswellen verschiebbar sind.- In Fig. 2 ist die eine, durchgehende Führungswelle 45 aus der Formrollen-Lagerung 13 herausragend, ersichtlich. Angeordnet ist das Ganze in einem justierbaren Formrollenträger 54.

Unter einem spitzen Winkel α zum Lot L ausgerichtet ist das Schliessrad 6, in einem Schliessradschlitten 33, mit einer Schliessrad-Lagerung 27. Der Schliessradschlitten 33 ist um eine Schwenkachse 56 in seiner Winkellage α zum Lot L einstellbar und in Pfeilrichtung hydraulisch verschiebbar.

Angeordnet sind die vorstehend beschriebenen Vorrichtungen in einem Maschinenständer 120, Fig. 3, welcher zur Versteifung Traversen 121 aufweist und die gesamte Antriebstechnik aufnimmt.- Diese besteht primär aus einem Hydraulikaggregat 40 mit Druckölanschlüssen p', Druckleitungen p für das Hydrauliköl und drei handelsüblichen Hydraulikmotoren 37 - 39, welche auf einer unteren Montageplatte 122 angeflanscht sind. Die in Fig. 3 beschrieben Antriebswellen 15 - 17 werden über Kardan-Antriebe 18 - 26, aufeinander abgestimmt, hydro-mechanisch angetrieben. Die entsprechenden Kreuzgelenke sind oben mit 18 - 20 und unten mit 24 - 26 bezeichnet. Verbunden sind diese Gelenke über Zwischenwellen 21 - 23.

Die notwendigen Linearbewegungungen werden durch ebenfalls handelsübliche doppeltwirkende Hydraulikzylinder erzeugt, und zwar erfolgt die Bewegung des Sickenrollen-Schlittens 47 durch einen Hydraulikzylinder 35, über dessen mit einem Gewinde versehene Kolbenstange 43; die Bewegung des Schliessradschlittens 33 geschieht durch einen am Schräghubantrieb 32 angeflanschten weiteren Zylinder 34.

Ebenfalls eingezeichnet sind auf dem Maschinenständer 120 die Abstützfläche 3, welche den Maschinentisch bildet und die vereinfacht dargestellte Schwenkachse 56, die zur Einstellung des Winkels α, Fig. 2, dient.

Die ebenfalls vereinfachte Draufsicht auf die Bördel-und Falzschliessmaschine, Fig. 4, zeigt den Maschinenständer 120 mit seinen Traversen 121 in abgedecktem Zustand, d.h. ohne Abstützfläche/Maschinentisch 3.

Hier erkennt man in einem Befestigungsrahmen die Parallelführung der Schlitten 47, 51 und 54 mittels Führungswellen 45 und 46.

Stirnseitig sind nebeneinander die beiden Hydraulikzylinder 35 und 36 zu sehen, wobei der Zylinder 35 auf den Sickenrollen-Schlitten 47 und der Zylinder 36 über seine Kolbenstange 44 auf den Formrollen-Schlitten 51 eingreift. Der Formrollenträger 54 ist manuell justierbar mit Justierschrauben 55, Fig. 5, und ebenfalls auf den Wellen 45 und 46 geführt.

Die Ausgangslagen der Schlitten 47, 51 werden dem Werkstück angepasst, durch Verdrehen der mit Gewinden versehenen Kolbenstangen 43 und 44 in entsprechenden Gewinden 49 und 52 in den Schlitten 57 bzw. 51. Vgl. Fig.5.

Die Rollen 1, 4, 2 und 5 sind strichpunktiert angedeutet; sie befinden sich oberhalb des fiktiven Betrachters, über dem abgenommenen Maschinentisch.

Rechts neben dem Maschinenständer 120 und mit diesem verbunden ist eine kastenförmige Steuervorrichtung 123, über welche die Arbeitsschritte in der Maschine ausgelöst werden.- Aus Darstellungsgründen sind die notorisch bekannten Sicherheitseinrichtungen und Notabschaltungen nicht eingezeichnet.

Im rechten Teil der Fig. 4 ist das Hydraulikaggregat 40 mit seinen Druckölanschlüssen p' und Druckölleitungen p zu sehen. Darunter befindet sich ein rechteckförmiger Ölbehälter 41.

Die vergrösserte Darstellung Fig. 5 zeigt das linke Teil der Fig. 4 mit zusätzlichen Bestandteilen. Es sind dies Kugelbüchsen 48, sowie den nur mit Passbohrungen versehenen Formrollenträger 54 sowie die Durchgangsbohrung 50 im Schlitten 47 und angedeutet dessen Gewinde 49. Ferner ist eine Aussparung 53 im Formrollen-Schlitten 51 zu sehen, durch welchen, von unten, das Schliessrad 6 auf das Werkstück, den Rohrstumpf 100 mit seinem Rohrkragen, 102 einwirken kann.

Die nochmals vergrösserten Fig. 6 bis Fig. 8 zeigen Einzelheiten des Schliessrades 6 mit seiner freidrehenden Laufachse 28 und der Lagerung 27 mit den grosszügig dimensionierten Kegelrollenlagern 27a und 27b in drei verschiedenen Stufen des Eingriffs am Werkstück.

Das Schliessrad 6, mit seiner Bohrung 6a, ist vom vorderen Kegelrollenlager 27a durch einen Distanzring 29 etwas abgehoben und durch eine Nutmutter 30 und eine zusätzliche Schraube mit Innensechskant 31 drehgesichert mit der Laufachse 28 verbunden und leicht auswechselbar.

In Fig. 6 erkennt man den in Pfeilrichtung, horizontal zurückfahrenden Formrollen-Schlitten 51, nach der Formung des Rohrkragens 102 und des Bereichs 103. Gleichzeitig fährt der Schliessradschlitten 33 in Hubrichtung H nach oben.

Die Fig. 7 zeigt den Formrollen-Schlitten 51 in zurückgefahrenem Zustand, so dass die Stirnseite des Schliessrades 6 nun am Rohrkragen 102 angreifen kann.

Zuvor wurde noch die in Fig. 7 angedeutete ringförmige Dichtung 200 eingelegt, d.h. im Bereich 103 richtig positioniert und gehalten.

In Fig. 8 ist der Falzvorgang mit dem formschlüssigen Halten der Dichtung 200 bereits abgeschlossen; der Schliessradschlitten 33 hat seine oberste Position erreicht, die Dichtung 200 ist festgeklemmt.

Während des ganzen Verfahrensablaufs wird der Rohrstumpf 100 zwischen der Sicken- und Formrolle 1 und der Stützrolle 2, an der Sicke 101 geführt und durch diese angetriebenen Rollen 1 und 2 um seine Rotationsachse gedreht.

Von grosser Bedeutung ist für eine korrekte Falzung die zweckmässige Ausgestaltung des Schliessrades 6.

In Fig. 9a ist das Schliessrad 6 in Draufsicht gezeichnet. In dieser Darstellung sieht man die Bohrung 6a, die Stirnseite 6' und eine Seitenflächen 6".

Die vertikale Schnittdarstellung Fig. 9b zeigt das Profil des Schliessrades 6. Man sieht hier, dass die linke Seitenfläche 6" einen geringeren Durchmesser aufweist als die rechte. Der dadurch gebildete stumpfe Winkel ist in Fig. 9c bezeichnet und beträgt 80°, gemessen zum parallelen Teil der rechten Seitenfläche 6". Im peripheren Bereich der rechten Seitenfläche 6" ist zusätzlich eine Anschrägung von 5° vorhanden, wobei der Übergang mit einer Rundung vom Radius R versehen ist.

Werden die Fig. 9b und 9c in Verbindung mit Fig. 6 bis Fig.8 betrachtet, lässt sich leicht erkennen, dass beim Schliessen des Rohrkragens 102 das Schliessrad 6 zuerst mit der Stirnseite 6', dann mit dem Bereich des Radius R und schliesslich mit der Peripherie der rechten Seitenfläche 6" im Eingriff steht. Dieser Funktionsablauf ergibt präzise, formschlüssige Falze, wie sie zur Aufnahme von Dichtungen 200 gewünscht sind.

Durch den rollenden und gleitenden Eingriff des Schliessrades 6, entsteht eine nur minimale Reibung am Werkstück, was sich positiv auf die Plattierung und auf den Verschleiss des Schliessrades 6 auswirkt.

In den Fig. 10 bis Fig. 13 sind Endteile von solchen Dichtungen 200 - 203 beispielhaft aufgezeichnet. Dabei variiert nicht nur der Bereich 103, sondern auch der Rohrkragen, der bis zum Doppelfalz 104 oder 105 entarten kann.

Ebenfalls kann die Sicke 101 verschiedenartig geformt sein, wie die obigen Darstellungen zeigen.

Im praktischen Versuch hat es sich gezeigt, dass die Endteile der Dichtungen 200 bis 203, aufgrund ihrer Elastizität zum Ausweichen neigen, so dass es sich - aus Sicherheitsgründen - empfiehlt einen hydro-mechanisch betätigten Gleit-Finger zu installieren, der oberhalb der Schliessrolle 6 die Dichtung, während des Schliessvorganges, in ihrer untersten Position hält.

Die Ausführungsform eines vorgenannten Fingers oder einer oder mehrerer kleiner Rollen hängt weitgehend von der gewählten Form der Dichtung ab und kann leicht an den Erfindungsgegenstand adaptiert werden.

In Fig. 13 erkennt man im Klemmteil 203 eine zusätzliche Lippe 204, welche gegenüber den Klemmmteilen 200 bis 202 eine nochmals verbesserte Klemmung erlaubt, wie die hier ebenfalls abgebrochene Schnittdarstellung des Dichtungsringes zeigt.

Es hat sich in praxi gezeigt, dass insbesondere Gummidichtungen mit einer zweiten Lippe 204, vgl. Fig. 13, sehr zum Einfedern neigen und daher einer verstärkten Klemmung bedürfen.- Es wurde daher ein weiteres Schliessrad gemäss Fig. 14a und Fig.14b geschaffen, welches aufgrund seiner Form, dem Zustellweg und den dynamischen Eigenschaften der Falzschliessmaschine eine besonders starke, unverrückbare Klemmung der voluminösen Dichtung bewirkt.

Aus Fig. 14a, in Verbindung mit Fig. 14b ist ersichtlich, dass dieses Schliessrad, mit 60 bezeichnet, tellerförmig ausgestaltet ist und um einen Winkel β von 20° abgekröpfte Seitenflächen 60" aufweist. Ferner sind eine Stirnfläche 60', eine Ausnehmung 61, eine Welle 65, mit endseitigem Gewinde 63 und eine in diesem eingelassene Keilbahn 64 ersichtlich.

Die zu den Fig. 6 bis 8 analoge Darstellung Fig. 15 zeigt das Schliessrad 60 mit seiner tellerförmigen Abkröpfung 62 im Eingriff. Hier sieht man, dass bei herausgefahrener Formrolle 4 - durch einen horizontal begrenzten Pfeil symbolisiert - das Schliessrad 60 bei seiner Aufwärtsbewegung eine Auslenkung erfährt.

Dieser teilweise kinematisch und teilweise durch eine Auslenkung an den Lagerstellen 27a, 27b, 33 bewirkte polygonale Weg ist durch entsprechende Pfeile, parallel zum Schliessrad 60 charakterisiert.

Dabei ist die Ausgangslage des Schliessrades 60 strichpunktiert als Position A gezeichnet, während die Position B das Schliessrad in vollen Linien gezeichnet in seiner Endlage zeigt.

Fixiert ist das Schliessrad 60 durch eine Sicherungsmutter 63 in an sich bekannter Weise.

Es hat sich erwiesen, dass durch diese Anordnung auch mit Schmierstoffen oder Talk versehene Dichtungen mit dicken Klemmteilen 204 einwandfrei verarbeitbar sind und auch unter rauhen Montagebedingungen unverrückbar halten.

Die Bördel- und Falzschliessmaschine weist grundsätzlich Abmessungen und Antriebsleistungen auf, die sogar ihre Verbringung auf Baustellen erlauben. Um dort einen völlig autonomen Betrieb zu gewährleisten, genügt ein auf die Durchmesser der vorgegebenen Lüftungsrohre abgestimmten Satz Rollen. Zusätzlich empfiehlt es sich in der Abstützfläche/Maschinentisch Gewindebohrungen, auf mehreren Teilkreisen anzubringen, damit dort die ortsfesten Führungs- und Anpressrollen einschraubbar sind.

## Patentansprüche

1. Bördel- und/oder Falzschliessmaschine zur Bildung und zum Schliessen von Falzverbindungen bei der Herstellung von Rohren und von aus Segmenten bestehenden Rohrverbindungen und Bögen, wobei die Maschine eine drehbar gelagerte Sicken- und Zustellrolle (1), eine Stützrolle (2) und ein drehbar gelagertes Schliessrad (6) enthält, wobei das in einem Schliessradschlitten (33) angeordnete Schliessrad (6) mit einer Abstützfläche der Stützrolle (2) einen spitzen Winkel einschliesst und bei der Verwendung an einem Rohrstumpf (100) oder Ring (98) angreift, **dadurch gekennzeichnet, dass** der Schliessradschlitten (33) unterhalb der Abstützfläche (3) angeordnet ist und zum Lot (L) einen Winkel (α) von weniger als 35° einschliesst, dass das im Schlitten (33) gelagerte Schliessrad (6) auf seiner der Stützrolle (2) abgewandten einen Seitenfläche (6") einen geringeren Durchmesser aufweist als auf der anderen, dieser zugewandten Seitenfläche (6"), so dass sich zwischen dieser einen Seitenfläche (6") und der Stirnseite (6') des Schliessrades (6) ein stumpfer Winkel bildet und dass der Bereich zwischen Stirnseite (6') und der Peripherie zur Stützrolle (2) mit einem Radius (R) versehen ist.

2. Bördel- und Falzschliessmaschine nach Anspruch 1, **dadurch gekennzeichnet, dass** im Schliessradschlitten (33) eine Schwenkachse (56) vorgesehen ist, um welche der Winkel (α) einstell- und fixierbar ist.

3. Bördel- und Falzschliessmaschine nach Anspruch 1, **dadurch gekennzeichnet, dass** der Schliessradschlitten (33) mit dem Lot (L) einen Winkel (α) von 8° bis 12° oder von 20° bis 30°einschliesst.

4. Bördel- und Falzschliessmaschine nach Anspruch 1, **dadurch gekennzeichnet, dass** die der Stützrolle (2) zugewandte Seitenfläche (60") des Schliessrades (6) um einen Winkel (β) abgekröpft ist.

5. Bördel- und Falzschliessmaschine nach Anspruch 1, **dadurch gekennzeichnet, dass** eine Sicken- und Zustellrolle (1) mit einer konkaven Ausnehmung, parallel zur Abstützfläche (3) angeordnet ist, welche den Rohrstumpf (100) an einer Sicke (101) gegen wenigstens eine konvex ausgestaltete Stützrolle (2), im Inneren des Rohrstumpfes (100) presst und führt, wobei die Rollen (1;2) auf beide Seiten motorisch angetrieben und miteinander peripher im Gleichlauf sind.

6. Bördel- und Falzschliessmaschine nach Anspruch 5, **dadurch gekennzeichnet, dass** die einzelnen Räder und Rollen (1,2,4,5) über Kardan-Antriebe (18-26) und hydraulische Antriebsmotoren (37-39) angetrieben sind.

7. Bördel- und Falzschliessmaschine nach Anspruch 5, **dadurch gekennzeichnet, dass** weitere Stützrollen vorgesehen sind, die mitdrehbar ausgestaltet sind und im Inneren des Rohrstumpfes (100) anliegen.

8. Bördel- und Falzschliessmaschine nach Anspruch 1, **dadurch gekennzeichnet, dass** ein Niederhalter (7') mit Stirnrollen vorgesehen ist, welcher einen Ring (98) im Lot (L) gleitfähig auf der Abstützfläche (3) führt.

9. Bördel- und Falzschliessmaschine nach Anspruch 5, **dadurch gekennzeichnet, dass** diese eine konvexe Formrolle (4) und eine an die Formrolle (4) angepasste zu dieser beabstandbare konvexe Formrolle (5) aufweist, und wobei die konvexe Formrolle (4) auf einer Höhe über der Abstützfläche (3) angeordnet ist, welche dem herzustellenden Bördelmass entspricht.

10. Bördel- und Falzschliessmaschine nach Anspruch 5, **dadurch gekennzeichnet, dass** im Maschinenständer (120) ein Hydraulikaggregat (40) angeordnet ist, welches Hydraulikzylinder (34-36) und die Antriebsmotoren (37-39) speist.

11. Verfahren zum Bördeln und Schliessen von Falzen mit einer Bördel- und Falzschliessmaschine nach Anspruch 1, 5 und 7, zur Bildung und zum Schliessen von Falzverbindungen bei der Herstellung von Rohren und von aus Segmenten bestehenden Rohrverbindungen und Bögen, wobei das in dem Schliessradschlitten (33) angeordnete Schliessrad (6) an einem Ring (98) angreift, und in einem ersten Verfahrensschritt der Ring (88) mittels eines Niederhalters (7') auf der Abstützfläche (3) aufgespannt wird, in einem zweiten Verfahrensschritt durch Zustellung der abgesetzten Formrollen ein Flansch mit einem gerundeten Flanschansatz erstellt wird, in einem dritten Verfahrensschritt der Schliessradschlitten (33) von unten auf den überstehenden Flansch zugeführt wird, wobei die Stirnseite des Schliessrades (6) zu Beginn des Schliessvorganges Arbeitsfläche ist und dass der Schliessradschlitten (33) weiter zugeführt wird bis der Falz am Ring (98) anliegt und/oder eine eingelegte Dichtung verklemmt und sichert.

12. Verfahren zum Bördeln und Schliessen von Falzen an Rohrsegmenten und in Bogensegmenten mit einer Bördel-und Falzschliessmaschine nach Anspruch 1, 5 und 7, zur Bildung und zum Schliessen von Falzverbindungen bei der Herstellung von aus Segmenten bestehenden Rohrverbindungen und Bögen, wobei das in dem Schliessradschlitten (33) angeordnete Schliessrad (6) an einem Rohrstumpf (100) angreift und in einem ersten Verfahrensschritt in ein Endstück eines Rohrstumpfes (100) eine umlaufende Sicke (101) eingeprägt wird, in einem zweiten Verfahrensschritt durch Zustellung der abgesetzten Formrollen ein Flansch mit einem gerundeten Flanschansatz erstellt wird, in einem dritten Verfahrensschritt der Schliessradschlitten (33) von unten auf den überstehenden Flansch zugeführt wird, wobei die Stirnseite des Schliessrades (6) zu Beginn des Schliessvorganges Arbeitsfläche ist und dass der Schliessradschlitten (33) weiter zugeführt wird bis der Falz am Rohrstück anliegt und/oder ein eingelegtes Dichtungsband verklemmt und sichert.

13. Verfahren nach Anspruch 12, **dadurch gekennzeichnet, dass** während der Verfahrensschritte zwei und drei die Sicken- und Zustellrolle (1) im Eingriff ist und damit das Werkstück axial und lateral geführt wird.

14. Verfahren nach Anspruch 11 oder 12, **dadurch gekennzeichnet, dass** während des dritten Verfahrensschrittes mittels eines Gleitfingers oder wenigstens einer Rolle das eingelegte Dichtungsband in seiner unteren Position gehalten wird.

## Claims

1. A flanging and/or fold closing machine for forming and for closing fold connections in the production of pipes and pipe connections and bends comprising segments, wherein the machine contains a rotatably mounted beading and delivery roller (1), a support roller (2) and a rotatably mounted closing wheel (6), and wherein the closing wheel (6) arranged in a closing-wheel slide (33) forms an acute angle with a support face of the support roller (2) and, when in use, engages on a pipe stub (100) or ring (98), **characterised in that** the closing-wheel slide (33) is situated below the support face (3) and forms an angle (α) of less than 35° with the perpendicular (**L**), **in that** the closing wheel (6) mounted in the slide (33) has a smaller diameter on one lateral face (6") thereof remote from the support roller (2) than on the other lateral face (6") facing the support roller, so that an obtuse angle is formed between the first lateral face (6") and the end face (6') of the closing wheel (6), and **in that** the region between the end face (6') and the periphery of the support roller (2) is provided with a radius (**R**).

2. A flanging and fold closing machine according to Claim 1, **characterised in that** a pivot axis (56), about which the angle (α) can be set and fixed, is provided in the closing-wheel slide (33).

3. A flanging and fold closing machine according to Claim 1, **characterised in that** the closing-wheel slide (33) forms an angle (α) of from 8° to 12° or from 20° to 30° with the perpendicular (**L**).

4. A flanging and fold closing machine according to Claim 1, **characterised in that** the lateral face (60'') of the closing wheel (6) that faces the support roller (2) is bent over at an angle (β).

5. A flanging and fold closing machine according to Claim 1, **characterised in that** a beading and delivery roller (1) having a concave recess is arranged parallel with the support face (3) which presses and guides the pipe stub (100) on a bead (101) against at least one convex support roller (2) inside the pipe stub (100), wherein the rollers (1; 2) are driven by a motor on both sides and are synchronised with each other at their periphery.

6. A flanging and fold closing machine according to Claim 5, **characterised in that** the individual wheels and rollers (1, 2, 4, 5) are driven via universal drives (18 to 26) and hydraulic drive motors (37 to 39).

7. A flanging and fold closing machine according to Claim 5, **characterised in that** there are provided further support rollers which are designed to be jointly rotatable and which abut in the interior of the pipe stub (100).

8. A flanging and fold closing machine according to Claim 1, **characterised in that** a holding-down means (7') having end rollers is provided and guides a ring (98) slidably in the perpendicular (**L**) on the support face (3).

9. A flanging and fold closing machine according to Claim 5, **characterised in that** it has a convex shaping roller (4) and a convex shaping roller (5) which is adapted to the shaping roller (4) and which is spaceable therefrom, wherein the convex shaping roller (4) is situated at a height above the support face (3) that corresponds to the dimension of the flange to be produced.

10. A flanging and fold closing machine according to Claim 5, **characterised in that** a hydraulic unit (40), which supplies hydraulic cylinders (34 to 36) and the drive motors (37 to 39), is arranged in the machine stand (120).

11. A method for flanging and closing folds with a flanging and fold closing machine according to Claims 1, 5 and 7, for forming and closing fold connections in the production of pipes and pipe connections and bends comprising segments, wherein the closing wheel (6) arranged in the closing-wheel slide (33) engages on a ring (98), and, in a first method step, the ring (98) is clamped on the support face (3) by a holding-down means (7'), and, in a second method step, a flange having a rounded flange projection is formed by advance of the offset shaping rollers, and, in a third method step, the closing-wheel slide (33) is advanced from below to the protruding flange, wherein the end face of the closing wheel (6) is the operating face at the start of the closing operation, and the closing-wheel slide (33) is advanced further until the fold rests against the ring (98) and/or clamps and secures an inserted seal.

12. A method for flanging and closing folds on pipe segments and in bend segments with a flanging and fold closing machine according to Claims 1, 5 and 7, for forming and closing fold connections in the production of pipe connections and bends comprising segments, wherein the closing wheel (6) which is arranged in the closing-wheel slide (33) engages on a pipe stub (100), and, in a first method step, a continuous bead (101) is impressed in an end piece of a pipe stub (100), and, in a second method step, a flange having a rounded flange projection is formed by advance of the offset shaping rollers and, in a third method step, the closing-wheel slide (33) is advanced from below to the projecting flange, wherein the end face of the closing wheel (6) is the operating face at the start of the closing operation, and the closing-wheel slide (33) is advanced further until the fold rests against the pipe piece and/or clamps and secures an inserted sealing strip.

13. A method according to Claim 12, **characterised in that,** during the method steps 2 and 3, the beading and delivery roller (1) is engaged, and therefore the workpiece is guided axially and laterally.

14. A method according to Claim 11 or 12, **characterised in that,** during the third method step, the inserted sealing strip is held in the lower position thereof by means of a sliding finger or at least one roller.

## Revendications

1. Machine à sertir et/ou à fermer des plis pour la formation et la fermeture d'agrafages dans la fabrication de tubes et de jonctions de tubes et coudes composés de segments, la machine comportant un rouleau à moulurer et d'avance (1) monté rotatif, un rouleau d'appui (2), et une roue de fermeture (6) montée rotative, la roue de fermeture (6), disposée dans un coulisseau (33) de roue de fermeture, formant un angle aigu avec une surface d'appui du rouleau d'appui (2) et attaquant, lors de l'utilisation, un bout de tube (100) ou une bague (98), **caractérisée en ce que** le coulisseau (33) de roue de fermeture est disposé au-dessous de la surface d'appui (3) et forme par rapport à la verticale (L) un angle (α) de moins de 35°, que la roue de fermeture (6) montée dans le coulisseau (33), présente sur l'une de ses surfaces latérales (6"), tournée à l'opposée du rouleau d'appui (2), un diamètre moins élevé que sur l'autre surface latérale (6"), tournée vers celui-ci, de sorte qu'un angle obtus est formé entre cette première surface latérale (6") et le côté frontal (6') de la roue de fermeture (6), et que la zone comprise entre le côté frontal (6') et la périphérie est munie d'un rayon (R) par rapport au rouleau d'appui (2).

2. Machine à sertir et à fermer des plis suivant la revendication 1, **caractérisée en ce qu'**un axe de pivotement (56), autour duquel peut être réglé et fixé l'angle (α), est prévu dans le coulisseau (33) de roue de fermeture.

3. Machine à sertir et à fermer des plis suivant la revendication 1, **caractérisée en ce que** le coulisseau (33) de roue de fermeture forme avec la verticale (L) un angle (α) de 8° à 12° ou de 20° à 30°.

4. Machine à sertir et à fermer des plis suivant la revendication 1, **caractérisée en ce que** la surface latérale (60"), tournée vers le rouleau d'appui (2), de la roue de fermeture (6), est coudée d'un angle (β).

5. Machine à sertir et à fermer des plis suivant la revendication 1, **caractérisée en ce qu'**un rouleau à moulurer et d'avance (1) muni d'un creux concave est disposé parallèlement à la surface d'appui (3), qui presse et guide le bout de tube (100) sur une moulure (101) contre au moins un rouleau d'appui (2), de configuration convexe, à l'intérieur du bout de tube (100), les rouleaux (1 ; 2) étant entraînés par moteur sur les deux côtés et étant en synchronisme mutuel sur leur périphérie.

6. Machine à sertir et à fermer des plis suivant la revendication 5, **caractérisée en ce que** les roues et rouleaux individuels (1, 2, 4, 5) sont entraînés par l'intermédiaire de transmissions à Cardan (18 - 26) et de moteurs d'entraînement hydrauliques (37 - 39).

7. Machine à sertir et à fermer des plis suivant la revendication 5, **caractérisée en ce qu'**il est prévu d'autres rouleaux d'appui, qui sont configurés de manière à tourner ensemble et s'appliquent à l'intérieur du bout de tube (100).

8. Machine à sertir et à fermer des plis suivant la revendication 1, **caractérisée en ce qu'**il est prévu un serre-flan (7') avec des rouleaux frontaux, qui guide une bague (98) dans la direction verticale (L) glissante sur la surface d'appui (3).

9. Machine à sertir et à fermer des plis suivant la revendication 5, **caractérisée en ce qu'**elle présente un rouleau de façonnage convexe (4) et un rouleau de façonnage convexe (5) adapté au rouleau (4) et distant de ce dernier, le rouleau de façonnage convexe (4) étant disposé à une hauteur au-dessus de la surface d'appui (3) qui correspond à la cote de sertissage à réaliser.

10. Machine à sertir et à fermer des plis suivant la revendication 5, **caractérisée en ce que** dans le montant de machine (120) est disposé un groupe hydraulique (40) qui alimente des cylindres hydrauliques (34 - 36) et les moteurs de commande (37 - 39).

11. Procédé pour le sertissage et la fermeture de plis avec une machine à sertir et à fermer les plis suivant les revendications 1, 5 et 7, pour la formation et la fermeture d'agrafages dans la fabrication de tubes et de jonctions de tubes et coudes composés de segments, la roue de fermeture (6) disposée dans le coulisseau (33) de roue de fermeture attaquant une bague (98), la bague (98) étant bridée au moyen d'un serre-flan (7') sur la surface d'appui (3) dans une première phase du procédé, une bride avec une collerette arrondie étant réalisée dans une deuxième phase du procédé par l'avance des rouleaux de façonnage en déport, le coulisseau (33) de roue de fermeture étant amené à partir du bas sur la bride en saillie dans une troisième phase de procédé, le côte frontal de la roue de fermeture (6) étant une surface de travail au début de l'opération de fermeture, et que le coulisseau (33) de roue de fermeture est en outre amené jusqu'à ce que le pli s'applique sur la bague (98) et/ou coince et bloque un joint inséré.

12. Procédé pour le sertissage et la fermeture de plis sur des segments de tubes et dans des segments de coudes avec une machine à sertir et à fermer les plis suivant les revendications 1, 5 et 7, pour la formation et la fermeture d'agrafages dans la construction de jonctions de tubes et coudes composés de segments, la roue de fermeture (6) disposée dans le coulisseau (33) de roue de fermeture attaquant un bout de tube (100), une moulure périphérique (101) étant imprimée dans une pièce d'extrémité d'un bout de tube (100) dans une première phase du procédé, une bride avec une collerette arrondie étant réalisée dans une deuxième phase du procédé par avance des rouleaux de façonnage en déport, le coulisseau (33) de roue de fermeture étant amené à partir du bas sur la bride en saillie dans une troisième phase du procédé, le côté frontal de la roue de fermeture (6) étant une surface de travail au début de l'opération de fermeture, et que le coulisseau (33) de roue de fermeture est en outre amené jusqu'à ce que le pli s'applique sur la bague (98) et/ou coince et bloque un joint inséré.

13. Procédé suivant la revendication 12, **caractérisé en ce que** le rouleau à moulurer et d'avance (1) est en prise pendant les phases du procédé deux et trois, et la pièce est ainsi guidée axialement et latéralement.

14. Procédé suivant l'une des revendications 11 et 12, **caractérisé en ce que**, pendant la troisième phase du procédé, la bande d'étanchéité insérée est maintenue dans sa position inférieure au moyen d'un doigt coulissant ou au moins d'un rouleau.
